# FASCICULE DE BREVET EUROPEEN

(11) **EP 0 524 256 B1**
(45) Date de publication et mention de la délivrance du brevet: **08.11.1995**
(21) Numéro de dépôt: 91908194.3
(22) Date de dépôt: 11.04.1991
(51) Int. Cl.: A45D 34/04

(54) **Appareil applicateur de produit liquide quelconque**
Auftragsgerät zum Auftragen einer beliebigen Flüssigkeit
Applicator for any liquid product

(30) Priorité: 12.04.1990 FR 9004752
(43) Date de publication de la demande: 27.01.1993
(73) Titulaire: L V M H RECHERCHE, F-92700 Colombes (FR)
(72) Inventeur: LHUISSET, François, Noel, Benoît, F-91230 Montgeron (FR)
(74) Mandataire: Durand, Yves Armand Louis
(86) Numéro de dépôt international: FR9100304
(87) Numéro de publication internationale: WO9115974

(56) Documents cités:
- DE-A- 3 635 690
- US-A- 2 887 708
- US-A- 4 902 152

## Description

La présente invention a essentiellement pour objet un appareil applicateur de produit liquide plus ou moins visqueux, tel que par exemple du vernis à ongle.

On connaît déjà des appareils applicateurs qui sont munis d'un pinceau applicateur en contact avec un produit contenu dans un réservoir et qui, d'une manière générale, sont obturables par un bouchon dont le montage sur le corps de l'appareil et le démontage commandent respectivement la mise hors service ou en position escamotée du pinceau applicateur et sa mise en service ou en position de sortie et d'utilisation.

De tels dispositifs sont par exemple décrits dans les documents DE-A-2 944 336 et DE-A-3 635 690.

Toutefois, dans ces documents, le bouchon actionne directement le pinceau applicateur à la fermeture ou à l'ouverture du récipient pour réaliser respectivement son escamotage ou sa mise en service. Il en résulte que le montage et le démontage du bouchon peuvent, à la longue, détériorer le pinceau, ou à tout le moins, altérer ses qualités de finesse.

Par ailleurs, on connaît, d'après le document US-A 4 902 152, un appareil applicateur du type décrit dans le préambule de la revendication 1.

La présente invention a pour but de proposer un appareil applicateur avec bouchon d'obturation qui ne risque, en aucun cas, d'endommager le pinceau applicateur à la fermeture et à l'ouverture du récipient et qui, au surplus, permet une obturation sûre et positive qui s'oppose à la sortie accidentelle du liquide contenu dans le réservoir et demeurant en contact avec le pinceau applicateur.

A cet effet, l'invention a pour objet un appareil applicateur de produit liquide quelconque, tel que vernis à ongle par exemple, qui est équipé d'un pinceau applicateur en contact avec le produit contenu dans un réservoir et qui est obturable par un bouchon dont le montage sur le corps de l'appareil et le démontage commandent un fourreau à parois tubulaires concentriques et monté mobile dans ledit corps pour permettre respectivement la mise hors service ou en position escamotée du pinceau applicateur monté fixe dans le corps et sa mise en service ou en position de sortie et d'utilisation, ledit bouchon comportant deux parois tubulaires concentriques agencées de manière à permettre l'insertion du fourreau lors du vissage et du dévissage du bouchon, caractérisé en ce que le fourreau comporte une paroi tubulaire interne concentrique à une paroi tubulaire externe qui s'insère entre les deux parois tubulaires concentriques du bouchon, l'une des parois tubulaires du bouchon coopérant par son filetage avec le filetage de la paroi tubulaire externe du fourreau mobile et l'autre paroi tubulaire du bouchon coopérant par butée avec le corps.

On comprend donc déjà que le bouchon ne risque pas d'endommager le pinceau applicateur, puisqu'il agira seulement sur un fourreau mobile permettant de masquer complètement le pinceau ou bien de le mettre en position d'utilisation ou de sortie du fourreau.

De plus, le pinceau applicateur monté fixe dans le corps de l'appareil demeurera en contact intime avec le produit liquide contenu dans le réservoir.

Suivant encore une autre caractéristique de cet appareil, le bouchon est intérieurement muni d'un ressort auquel est associée une bague que peut traverser le pinceau et coopérant avec un orifice formant siège dans le fourreau, dès le début du montage ou du vissage du bouchon sur ledit fourreau.

Cet appareil applicateur est encore caractérisé en ce que le fourreau est d'une part monté à coulissement étanche sur une partie du réservoir pour demeurer en communication permanente avec celui-ci et est d'autre part monté coulissant sans rotation dans le corps.

Cet appareil est encore caractérisé en ce que l'une des extrémités du fourreau est montée à coulissement étanche sur un élément tubulaire prolongeant le réservoir et situé dans l'axe du corps et du fourreau, tandis qu'un ressort, logé dans le fourreau, prend appui entre ladite extrémité et un clapet portant le pinceau applicateur solidaire du corps.

Suivant une autre caractéristique de cet appareil, le ressort entourant une tige ou analogue logée dans le fourreau et reliant le clapet au corps, sollicite constamment l'extrémité du fourreau comportant l'orifice formant siège en appui sur ledit clapet.

On précisera encore qu'au corps de l'appareil est associé un bouton-poussoir muni d'une lame-ressort susceptible de coopérer avec un épaulement du fourreau pour actionner ce dernier afin de délivrer du produit liquide au pinceau applicateur uniquement lorsque le bouchon est désolidarisé du corps.

Le corps de l'appareil pourra contituer une tête raccordable sur le réservoir par tout moyen approprié tel que vissage. Alternativement, ce corps pourra former un élément unique comportant un réservoir surmonté par une partie tubulaire comportant le fourreau et tous ses éléments associés.

Selon encore une autre caractéristique de l'invention, le diamètre de l'élément tubulaire précité est sensiblement égal au diamètre de l'orifice précité formant siège que peut traverser le pinceau dont le diamètre est très voisin de celui dudit orifice formant siège.

Ainsi, lors du dévissage du bouchon provoquant la pénétration du fourreau dans le corps et donc le dégagement du pinceau du fourreau, on évite avantageusement une sortie incontrôlée du produit contenu dans le réservoir et qui ainsi ne risque pas de s'échapper lors de l'appareil applicateur.

Mais d'autres caractéristiques et avantages de l'invention apparaîtront mieux dans la description détaillée qui suit et se réfère aux dessins annexés, donnés uniquement à titre d'exemple, et dans lesquels.

La figure 1 est une vue en coupe axiale et partielle (réservoir illustré partiellement) du dispositif applicateur représenté en position prête à l'utilisation.

La figure 2 est une vue similaire à la figure 1 mais sur laquelle le bouton-poussoir est actionné pour délivrer du produit liquide, tel que vernis à ongle, au pinceau applicateur.

La figure 3 est une vue similaire aux figures précédentes, mais montrant le dispositif en début d'obturation au moyen d'un bouchon ou capuchon selon l'invention.

La figure 4 est une vue identique à la figure 3, mais montrant le bouchon ou capuchon en position finale d'obturation du récipient.

La figure 5 est une vue en coupe axiale d'une variante de capuchon.

En se reportant notamment aux figures 3 et 4, on voit qu'un dispositif conforme à cette invention comprend essentiellement un bouchon 1 susceptible d'obturer le corps 2 d'un appareil applicateur qui comporte un réservoir R en communication permanente, comme montré par la flèche F, avec un fourreau 3 monté coulissant dans le corps 2 et susceptible de coopérer avec le bouchon ou capuchon 1.

Suivant l'exemple de réalisation représenté sur les figures 3 à 5, le capuchon 1 comporte deux parois tubulaires concentriques, à savoir une paroi ou enveloppe tubulaire externe 4, et une paroi tubulaire interne 5 comportant un filetage 5a extérieur ou faisant face à la paroi 4.

Ainsi, grâce à la configuration spéciale du capuchon 1 avec filetage 5a isolé entre les deux parois tubulaires 4, 5, on évite avantageusement toute souillure éventuelle de ce filetage par le produit du réservoir, et donc tout risque possible de grippage du capuchon sur l'appareil. Un tel avantage est particulièrement appréciable dans le cas où le produit contenu dans le réservoir serait du vernis à ongle.

Le fourreau mobile 3 suivant l'exemple représenté, comporte lui aussi deux parois tubulaires concentriques, à savoir d'une part une paroi tubulaire externe 6 portant un filetage intérieur 6a et pouvant s'insérer dans l'espace entre les parois tubulaires 4 et 5 du capuchon 1 de manière que le filetage 6a vienne en prise avec le filetage 5a, et d'autre part une paroi tubulaire interne 7 susceptible de trouver place à l'intérieur du bouchon 1 dans un logement 8, ce logement étant défini par la paroi tubulaire interne et filetée 5 dudit bouchon, comme on le voit bien sur les figures 3 et 4.

On pourrait parfaitement, sans sortir du cadre de l'invention, prévoir pour le fourreau 3 une paroi tubulaire unique et extérieurement filetée coopérant avec une paroi tubulaire intérieurement filetée et elle aussi unique du bouchon ou capuchon 1.

Le fourreau 3 est monté coulissant sans rotation dans le corps 2, et à cet effet, il comporte un ergot ou analogue 8a coopérant avec une rainure ou autre moyen analogue 29 prévu sur la périphérie interne du corps 2. Le fourreau 3 comporte une partie d'extrémité 3a montée à coulissement étanche sur un élément tubulaire 9 solidaire du corps 2 et prolongeant en quelque sorte le réservoir R, de sorte que le fourreau 3 est en communication permanente avec ledit réservoir. On a montré en 10 un anneau élastique ou analogue serrant de façon étanche la partie d'extrémité 3a du fourreau 3 tout en permettant le coulissement dudit fourreau le long du prolongement tubulaire 9. Le fourreau 3 comporte une extrémité opposée 3b munie d'un orifice 11 formant siège pour un clapet 12 équipé d'un pinceau applicateur 13 pouvant passer au travers de l'orifice 11.

La pièce 12 formant clapet est logée à l'intérieur du fourreau mobile 3 et est solidaire du corps 2 du récipient par l'intermédiaire d'une tige ou autre moyen analogue 14. On voit que cette tige est fixée en 15 sur une partie du corps 2 du récipient et est située sensiblement sur l'axe du prolongement tubulaire 9 et du fourreau 3. Ainsi, la position du clapet 12 et donc du pinceau applicateur 13 dans le corps 2 du récipient est fixe, et c'est, comme on le verra plus loin, le fourreau 3 qui se déplace par rapport à ce clapet lors du vissage ou du dévissage du capuchon 1 pour mettre hors service ou en service le pinceau applicateur 13.

On a montré en 16 un ressort agencé entre le clapet 12 et le fond du fourreau 3 constitué par sa partie d'extrémité 3a. Ce ressort 16 sollicite constamment le fourreau 3 en direction du réservoir R, c'est-à-dire sollicite constamment l'orifice formant siège 11 en position appliquée contre le clapet 12, position pour laquelle le pinceau applicateur 13 fait saillie de l'orifice 11, comme on le décrira plus loin à propos du fonctionnement.

Sur le corps 2 est monté un bouton-poussoir 17 faisant saillie dudit corps et muni d'une lame-ressort 18 dont une extrémité 18a est solidaire du corps 2 et dont l'autre extrémité 18b peut actionner le fourreau 3 sous l'effet d'une pression appliquée sur ledit bouton-poussoir 17, comme on l'expliquera en détail plus loin.

On observera que le réservoir R, représenté partiellement sur les figures, peut être raccordé de façon amovible ou non, par tout moyen approprié, au corps 2. Egalement, sans sortir du cadre de l'invention, ce réservoir R pourrait être intégral au corps 2, c'est-à-dire constituer une partie de ce corps.

Suivant la variante représentée sur la figure 5, le bouchon 1 est intérieurement muni d'un ressort 19 qui retient une bague 20 pouvant coulisser dans le logement 8 précédemment mentionné et défini par la paroi tubulaire interne et filetée 5 du bouchon.

Cette bague 20 permet de réaliser l'étanchéité au niveau de l'extrémité 3b du fourreau 3 dès qu'on commence le vissage du bouchon 1 sur le corps 2.

Mais, pour une meilleure compréhension de l'invention, on expliquera ci-après le fonctionnement du dispositif selon cette invention en se reportant successivement aux figures 1 à 5.

Lorsque le bouchon ou capuchon 1 est enlevé, comme on le voit sur la figure 1, le ressort 16 sollicite le fourreau 3 en direction du réservoir R, de sorte que l'orifice 11 est obturé par le clapet 12 portant le pinceau applicateur 13 qui fait saillie dudit orifice. Dans cette position, l'extrémité 18b de la lame-ressort 18 du bouton-poussoir 17 prend appui sur le fourreau 3, ou plus précisément sur un épaulement 3c que forme ce fourreau au niveau de l'ergot 8a.

Par conséquent, comme on le voit sur la figure 2, en exerçant une pression avec le doigt sur le bouton-poussoir 17, le fourreau 3 sera poussé à l'encontre de la force exercée par le ressort 16, de sorte que l'orifice 11 du fourreau se dégagera du clapet 12 et permettra au liquide contenu dans le réservoir R d'imbiber le pinceau applicateur 13 au niveau de sa partie située à l'intérieur du fourreau 3. Autrement dit, l'utilisateur ou l'utilisatrice pourra, en cours d'utilisation et à volonté, appeler du liquide contenu dans le réservoir R en comprimant plus ou moins le bouton-poussoir 17 vers l'axe de l'appareil. Cette faculté de pouvoir doser l'imprégnation du pinceau avec le produit exactement en fonction des besoins de l'utilisateur, constitue un avantage incontestable sur de nombreux applicateurs connus qui ne délivrent du produit qu'en continu ou suivant des quantités non dosables risquant ainsi de procurer un écoulement excessif indésirable.

En fin d'utilisation, comme on le voit sur la figure 3, on pourra visser le bouchon ou capuchon 1 par sa partie tubulaire interne et filetée 5 sur le fourreau 3, c'est-à-dire plus précisément sur la partie tubulaire externe et filetée 6 de ce fourreau. Lors du vissage, la partie tubulaire externe 4 du capuchon 1 prendra appui sur l'extrémité 2a du corps 2 de l'appareil. Ainsi, le fourreau 3 sera attiré, par vissage, vers l'intérieur du capuchon 1, alors que le clapet 12 demeurera immobile, puisqu'il est fixé par la tige 14 sur le corps 2. Dès lors, au fur et à mesure du vissage du capuchon 1, et donc de l'éloignement progressif de l'orifice 11 du clapet fixe 12, le pinceau applicateur 13 viendra progressivement se loger dans le fourreau 3, et cela tout en lissant les poils ou fibres du pinceau 13 sur le bord de l'orifice 11.

On observera qu'avec le bouchon des figures 3 et 4, les extrémités libres des parois tubulaires 4, 5 sont situés dans des plans très proches l'un de l'autre, de sorte que l'obturation du corps 2 est réalisée immédiatement par appui de l'extrémité libre de la paroi 4 sur l'extrémité 2a du corps 2, et ceci avant le début du vissage.

Il est encore important de remarquer ici que la mise en place et le vissage du capuchon 1 ne pourront en aucun cas endommager le pinceau applicateur 13 qui, en quelque sorte, se retirera dans le fourreau 3 au fur et à mesure du vissage du capuchon.

En fin de vissage du capuchon 1, et comme on le voit bien sur la figure 4, le ressort de rappel 16 est comprimé, le pinceau applicateur est complètement escamoté à l'intérieur du fourreau 3 et le fond du capuchon 1 vient obturer l'orifice 11.

Il est à noter que, dans cette position, d'une part le pinceau applicateur 13 demeure en contact avec le liquide ou les vapeurs de celui-ci, contenu dans le réservoir R, ce qui évite avantageusement tout séchage possible du pinceau en cas de non utilisation, et d'autre part, la lame-ressort 18 du bouton-poussoir 17 ne peut plus actionner le fourreau 3 par son extrémité 18b, même en cas de pression accidentelle sur ledit bouton-poussoir.

Bien entendu, pour remettre le dispositif en position de service à partir de la position fermée visible sur la figure 4, il suffira d'effectuer les opérations inverses de celles décrites ci-dessus, c'est-à-dire de dévisser le capuchon 1, ce qui, sous l'effet du ressort 16, provoquera le retrait du fourreau 3 dans le corps 2, jusqu'à ce que l'orifice formant siège 11 du fourreau 3 vienne en appui sur le clapet 12, comme montré sur la figure 1.

Le fonctionnement qui vient d'être décrit sera exactement le même avec la variante de capuchon illustrée sur la figure 5, à cela près qu'ici, dès le début du vissage du bouchon pour obturer le récipient, la bague 20 prendra élastiquement appui sur l'extrémité 3b du fourreau 3, de façon que le liquide contenu dans l'appareil ne puisse pas s'échapper lors de l'ouverture de l'orifice 11 provoquée par le vissage du bouchon. Bien entendu, comme expliqué plus haut, l'extrémité libre de la paroi tubulaire 4 du bouchon prendra appui également dès le début du vissage sur l'extrémité 2a du corps 2 pour réaliser ainsi son obturation et constituer une sécurité supplémentaire à l'échappement du produit.

On a donc réalisé suivant l'invention un dispositif d'obturation d'un appareil applicateur qui évite tout endommagement possible du pinceau applicateur à l'ouverture et à la fermeture de l'appareil, qui procure une sécurité à la délivrance accidentelle de produit lorsque le récipient est fermé, et qui évite tout assèchement du pinceau applicateur lorsque l'appareil est fermé puisque ledit pinceau baignera dans le liquide contenu dans le fourreau en communication permanente avec le réservoir.

Bien entendu, l'invention n'est nullement limitée aux modes de réalisation décrits et illustrés qui n'ont été donnés qu'à titre d'exemple.

C'est ainsi que la matière constituant le corps du récipient et le bouchon peut être quelconque, que les formes coopérantes du bouchon et du fourreau peuvent être autres que celles représentées, et que les moyens d'actionnement du fourreau par le bouton-poussoir pourraient être autres qu'une lame-ressort.

Egalement, le fourreau coopérant avec le bouchon pourrait être raccordé au réservoir d'une manière autre que celle représentée.

C'est dire que l'invention comprend tous les équivalents techniques des moyens décrits ainsi que leurs combinaisons, dans le cadre defini par les revendications.

## Revendications

1. Appareil applicateur de produit liquide quelconque, tel que vernis à ongle par exemple, qui est équipé d'un pinceau applicateur (13) en contact avec le produit contenu dans un réservoir (R) et qui est obturable par un bouchon (1) dont le montage sur le corps (2) de l'appareil et le démontage commandent un fourreau (3) à parois tubulaires concentriques (6, 7) et monté mobile dans ledit corps pour permettre respectivement la mise hors service ou en position escamotée du pinceau applicateur (13) monté fixe dans le corps (2) et sa mise en service ou en position de sortie et d'utilisation, ledit bouchon (1) comportant deux parois tubulaires concentriques (4, 5) agencées de manière à permettre l'insertion du fourreau (3) lors du vissage et du dévissage du bouchon (1), caractérisé en ce que le fourreau (3) comporte une paroi tubulaire interne (7) concentrique à une paroi tubulaire externe (6) qui s'insère entre les deux parois tubulaires concentriques (4, 5) du bouchon (1), l'une (5) des parois tubulaires du bouchon (1) coopérant par son filetage (5a) avec le filetage (6a) de la paroi tubulaire externe (6) du fourreau mobile (3) et l'autre paroi tubulaire (4) du bouchon coopérant par butée avec le corps (2).

2. Appareil applicateur selon la revendication 1, caractérisé en ce que le bouchon (1) est intérieurement muni d'un ressort (19) auquel est associée une bague (20) que peut traverser le pinceau (13) et coopérant avec un orifice formant siège (11) dans le fourreau (3), dès le début du montage ou du vissage du bouchon (1) sur ledit fourreau.

3. Appareil applicateur selon la revendication 1 ou 2, caractérisé en ce que le fourreau (3) est d'une part monté à coulissement étanche sur une partie (9) du réservoir (R) pour demeurer en communication permanente avec celui-ci et est d'autre part monté coulissant sans rotation dans le corps (2).

4. Appareil applicateur selon l'une des revendications 1 à 3, caractérisé en ce que l'une (3a) des extrémités (3a, 3b) du fourreau (3) est montée à coulissement étanche sur un élément tubulaire (9) prolongeant le réservoir (R) et situé dans l'axe du corps (2) et du fourreau (3), tandis qu'un ressort (16), logé dans le fourreau (3), prend appui entre ladite extrémité (3a) et un clapet (12) portant le pinceau applicateur (13) solidaire du corps (2).

5. Appareil applicateur selon l'une des revendications 1 à 4, caractérisé en ce que le ressort (16) entourant une tige ou analogue (14) logée dans le fourreau (3) et reliant le clapet (1) au corps (2), sollicite constamment l'extrémité (3b) du fourreau comportant l'orifice formant siège (11) en appui sur ledit clapet.

6. Appareil applicateur selon l'une des revendications 1 à 5, caractérisé en ce qu'au corps précité (2) est associé un bouton-poussoir (17) muni d'une lame-ressort (18) susceptile de coopérer avec un épaulement (3c) du fourreau (3) pour actionner ce dernier afin de délivrer du produit liquide au pinceau applicateur (13) uniquement lorsque le bouchon (1) est désolidarisé du corps (2).

7. Appareil applicateur selon l'une des revendications précédentes, caractérisé en ce que le corps précité (2) constitue une tête raccordable sur le réservoir (R).

8. Appareil selon l'une des revendications 1 à 7, caractérisé en ce que le diamètre de l'élément tubulaire précité (9) est sensiblement égal au diamètre de l'orifice précité formant siège (11) que peut traverser le pinceau (13) dont le diamètre est très voisin de celui dudit orifice formant siège.

9. Appareil applicateur selon l'une quelconque des revendications précédentes, caractérisé en ce que la paroi tubulaire externe (6) du fourreau (3) coopère par filetage (5a, 6a) avec la paroi tubulaire interne (5) du bouchon (1).

## Claims

1. Apparatus for applying any liquid product such as a nail varnish for example which is fitted with an applicator brush (13) in contact with the product contained in a storage tank (R) and which may be closed with a stopper-cap (1) the mounting of which onto the body (2) of the apparatus and the removal of which operate sleeve (3) with concentric tubular walls (6, 7) mounted for motion within the said body respectively for the putting out of use or in a retracted position of the applicator brush (13) fixedly mounted within the body (2) and its putting in use or in an outward extended position or position of use, the said stopper-cap (1) comprising two concentric tubular walls (4, 5) arranged to permit the insertion of the sleeve (3) upon the screwing and the unscrewing of the stopper-cap (1), characterized in that the sleeve (3) comprises an internal tubular wall (7) concentric with an external tubular wall (6) which is caused to be inserted between both concentric tubular walls (4, 5) of the stopper-cap (1), one (5) of the tubular walls of the stopper-cap (1) cooperating through its threading (5a) with the threading (6a) of the external tubular wall (6) of the movable sleeve (3) and the other tubular wall (4) of the stopper-cap cooperating through abutment with the body (2).

2. Applicator apparatus according to claim 1, characterized in that the stopper-cap (1) is internally provided with a spring (19) with which is associated a ring (20) through which the brush (13) may extend and cooperating with a seat-like opening (11) in the sleeve (3) as from the beginning of the mounting or screwing of the stopper-cap (1) onto the said sleeve.

3. Applicator apparatus according to claim 1 or 2, characterized in that the sleeve (3) is on the one hand mounted in fluid-tight relationship onto one portion (9) of the storage tank (R) to remain in permanent communication with the latter and is on the other hand slidingly and non rotatably mounted in the body (2).

4. Applicator apparatus according to one of claims 1 to 3, characterized in that one (3a) of the ends (3a, 3b) of the sleeve (3) is mounted in fluid-tight sliding relationship onto a tubular element (9) in extension of the tank (R) and located along the axis of the body (2) and of the sleeve (3) whereas a spring (16) accommodated in the sleeve (3) is bearing between the said end (3a) and a valve (12) carrying the applicator brush (13) made fast to the body (2).

5. Applicator apparatus according to one of claims 1 to 4, characterized in that the spring (16) surrounding a rod or the like (14) housed in the sleeve (3) and connecting the valve (1) to the body (2) constantly urges the end (3b) of the sleeve comprising the seat-shaped opening (11) into bearing engagement with the said valve.

6. Applicator apparatus according to one of claims 1 to 5, characterized in that with the aforesaid body (2) is associated a push-button (17) provided with a leaf spring (18) adapted to cooperate with a shoulder (3c) of the sleeve (3) to actuate the latter in order to deliver some liquid product to the applicator brush (13) only when the stopper-cap (1) is disconnected from the body (2).

7. Applicator apparatus according to one of the foregoing claims, characterized in that the aforesaid body (2) constitutes a head connectable onto the tank (R).

8. Apparatus according to one of claims 1 to 7, characterized in that the diameter of the aforesaid tubular element (9) is substantially equal to the diameter of the aforesaid seat-shaped opening (11) through which may extend the brush (13) the diameter of which is very close to that of the said seat-shaped opening.

9. Applicator apparatus according to any one of the foregoing claims, characterized in that the external tubular wall (6) of the sleeve (3) cooperates through a threading (5a, 6a) with the internal tubular wall (5) of the stopper-cap (1).

## Patentansprüche

1. Gerät zum Auftragen irgendeines flüssigen Erzeugnisses, wie Nagellack z.B., das mit einem mit dem in einem Vorratsbehälter (R) enthaltenen Erzeugnis in Berührung stehenden Auftragpinsel (13) ausgerüstet ist und der durch einen Pfropfen (1) verschliessbar ist, dessen Anbringen an dem Körper (2) des Gerätes und dessen Abnahme eine Hülse (3) mit konzentrischen rohrförmigen Wänden (6, 7) betätigen, die in dem besagten Körper bewegbar angeordnet ist, um den ortsfest in dem Körper (2) gelagerten Auftragpinsel (13) jeweils ausser Betrieb oder in eine zurückgezogene Stellung und ihn im Betrieb oder in eine ausgefahrene Verwendungsstellung zu setzen, wobei der besagte Pfropfen (1) zwei konzentrische rohrförmige Wände (4, 5) aufweist, die derart angeordnet sind, um die Einführung der Hülse (3) während des Aufschraubens und des Abschraubens des Pfropfens (1) zu gestatten, dadurch gekennzeichnet, dass die Hülse (3) eine mit einer rohrförmigen Aussenwand (6) konzentrische rohrförmige Innenwand (7) aufweist, welche Aussenwand sich zwischen den beiden konzentrischen rohrförmigen Wänden (4, 5) des Pfropfens (1) einfügt, wobei die eine (5) der rohrförmigen Wände des Pfropfens (1) durch ihr Gewinde (5a) mit dem Gewinde (6a) der rohrförmigen Aussenwand (6) der beweglichen Hülse (3) zusammenwirkt und die andere rohrförmige Wand (4) des Pfropfens durch Anschlag mit dem Körper (2) zusammenwirkt.

2. Auftraggerät nach Anspruch 1, dadurch gekennzeichnet, dass der Pfropfen (1) innen mit einer Feder (19) versehen ist, welcher ein Ring (20), der durch den Pinsel (13) durchsetzt werden kann und der mit einer einen Sitz bildenden Öffnung (11) in der Hülse (3) vom Anfang des Aufsetzens bzw. Aufschraubens des Pfropfens (1) auf die besagte Hülse an zusammenwirkt, zugeordnet ist.

3. Auftraggerät gemäss Anspruch 1 oder 2, dadurch gekennzeichnet, dass die Hülse (3) einerseits auf einem Teil (9) des Behälters (R) dicht gleitend angeordnet ist, um in ständiger Verbindung mit dem letzteren zu bleiben und andererseits in dem Körper (2) drehungslos gleitbar gelagert ist.

4. Auftraggerät nach einem der Ansprüche 1 bis 3, dadurch gekennzeichnet, dass das eine (3a) der Enden (3a, 3b) der Hülse (3) an einem den Behälter (R) verlängernden und entlang der Achse des Körpers (2) und der Hülse (3) gelegenen rohrförmigen Element (9) gleitbar angeordnet ist, während eine ein der Hülse (3) untergebrachte Feder (16) sich zwischen dem besagten Ende (3a) und einem den mit dem Körper (2) fest verbundenen Auftragpinsel (13) tragenden Ventil (12) abstützt.

5. Auftraggerät nach einem der Ansprüche 1 bis 4, dadurch gekennzeichnet, dass die einen in der Hülse (3) und das Ventil (1) mit dem Körper (2) verbindenden Stab oder dergleichen (14) umgebende Feder (16) das die einen Sitz bildende Öffnung aufweisende Ende (3b) der Hülse stetig zur Abstützung an dem besagten Ventil beauschlagt.

6. Auftraggerät nach einem der Ansprüche 1 bis 5, dadurch gekennzeichnet, dass dem vorgenannten Körper (2) ein mit einer Blattfeder (18) versehener Druckknopf (17) zugeordnet ist, die geeignet ist, mit einer Schulter (3c) der Hülse (3) zusammenzuwirken, um die letztere zu betätigen, um flüssiges Erzeugnis an den Auftragpinsel (13) nur dann abzugeben, wenn der Pfropfen (1) von dem Körper (2) gelöst worden ist.

7. Auftraggerät nach einem der vorangehenden Ansprüche, dadurch gekennzeichnet, dass der vorgenannte Körper (2) einen an den Behälter (R) anschliessbaren Kopf bildet.

8. Gerät nach einem der Ansprüche 1 bis 7, dadurch gekennzeichnet, dass der Durchmesser des vorgenannten rohrförmigen Elementes (9) dem Durchmesser der vorgenannten einen Sitz bildenden Öffnung (11) etwa gleich ist, welche durch den Pinsel (13) durchsetzt werden kann, dessen Durchmesser demjenigen der besagten einen Sitz bildenden Öffnung sehr nahe kommt.

9. Auftraggerät nach irgendeinem der vorangehenden Ansprüche, dadurch gekennzeichnet, dass die rohrförmige Aussenwand (6) der Hülse (3) durch ein Gewinde (5a, 6a) mit der rohrförmigen Innenwand (5) des Pfropfens (1) zusammenwirkt.
